# EUROPÄISCHE PATENTSCHRIFT

(11) **EP 1 960 574 B1**
(45) Veröffentlichungstag und Bekanntmachung des Hinweises auf die Patenterteilung: **31.12.2014**
(21) Anmeldenummer: 06818335.9
(22) Anmeldetag: 02.11.2006
(51) Int. Cl.: D01H 4/50, D01H 13/32

(54) **VERFAHREN ZUM ANSPINNEN EINES FADENS SOWIE ROTORSPINNMASCHINE ZUR DURCHFÜHRUNG DES VERFAHRENS**
METHOD FOR STARTING TO SPIN A THREAD, AND ROTOR-SPINNING MACHINE FOR CARRYING OUT THE METHOD
PROCEDE POUR RATTACHER UN FIL AINSI QUE MACHINE DE FILATURE A ROTOR POUR LA MISE EN UVRE DU PROCEDE

(30) Priorität: 10.12.2005 DE 102005059078
(43) Veröffentlichungstag der Anmeldung: 27.08.2008
(73) Patentinhaber: Saurer Germany GmbH & Co. KG, 42897 Remscheid (DE)
(72) Erfinder: LASSMANN, Manfred, 41334 Nettetal (DE)
(74) Vertreter: Hamann, Arndt
(86) Internationale Anmeldenummer: PCT/EP2006/010502
(87) Internationale Veröffentlichungsnummer: WO 2007/065506

(56) Entgegenhaltungen:
- EP-A2- 0 381 995
- DE-A1- 10 327 370
- DE-A1- 19 955 674
- US-A- 5 509 261
- US-A- 5 832 709
- RAASCH H ET AL: "AUTOMATISCHES ANSPINNEN BEIM OE-ROTORSPINNEN" MELLIAND TEXTILBERICHTE, INTERNATIONAL TEXTILE REPORTS, MELLIAND TEXTILBERICHTE, FRANKFURT AM MAIN, DE, Bd. 70, Nr. 4, 1. April 1989 (1989-04-01), Seiten 251-256, XP000099924 ISSN: 0341-0781 in der Anmeldung erwähnt

## Beschreibung

Die vorliegende Erfindung betrifft ein Verfahren zum Anspinnen des Fadens gemäß dem Oberbegriff des Anspruches 1 sowie eine Rotorspinnmaschine gemäß dem Oberbegriff des Anspruches 13.

Mit steigenden Anforderungen an den Garnherstellungsprozess werden auch an die Erzeugung der Anspinner immer höhere Ansprüche gestellt. Der Vorgang der Bildung von Anspinnern nach Fadenunterbrechungen, das Anspinnen, wird an den einzelnen Spinnstellen der Offenend-Rotorspinnmaschinen üblicherweise von einem entlang der Spinnmaschine wandernden Anspinnaggregat, dem so genannten Anspinnwagen, vorgenommen. Die Steuerung des Anspinnvorganges erfolgt mittels eines Anspinnprogrammes.

Die Qualität von Anspinnern hinsichtlich ihrer Optik und Festigkeit wird durch eine optimale Parametrisierung des Anspinnprogrammes maßgeblich beeinflusst. Der sehr aufwändige Vorgang der Ermittlung der optimalen Anspinnparameter muss bislang nach jedem Partiewechsel und nach jeder Änderung von Spinnparametern, wie beispielsweise einer Änderung des Verzuges, des Drehungsbeiwertes, der Rotordrehzahl und dergleichen, durchgeführt werden. Auch bei erfahrenen Anwendern kann eine ausreichend gute Einstellung oft erst nach Stunden gefunden werden. Erschwert wird diese Aufgabe bei der Ausspinnung feiner Garne mit hohen Garnnummern. Bei den geringen Fadendurchmessern, zum Beispiel 0,2 mm bei einer Garnnummer Nm 50, ist es ohne eine maschinelle Visualisierung des Fadendurchmessers dem Anwender nicht mehr möglich, die auftretenden Abweichungen im 100stel-Millimeterbereich visuell zu erfassen.

Eine wesentliche Ursache für den Optimierungsaufwand liegt in dem Umstand begründet, dass beim Anspinnen der Faserfluss nur verzögert und nicht zu 100 % zur Verfügung steht. Dies ist auf den prinzipiellen Ablauf beim Anspinnen zurückzuführen.

So wird nach einem das Anspinnen auslösenden Vorgang, wie zum Beispiel nach einem Fadenbruch oder einem Spulenwechsel, der Faserbandeinzug abgeschaltet. Die nachlaufende Auflösewalze löst jedoch noch Fasern aus dem Faserbart heraus. Um beim Anspinnen gleiche Bedingungen und damit eine möglichst gleiche Voreinspeisemenge zu erreichen, wird vor jedem Anspinnen der Faserbart egalisiert. Bis zum Anspinnen werden weiterhin Fasern aus dem Faserbart ausgekämmt, wodurch der Faserbart eingekürzt wird.

Die Voreinspeisung zur Bildung eines Faserringes erfolgt während einer vorbestimmten Zeit und wird dann abgeschaltet. Dabei lässt sich die Menge der eingespeisten Fasern neben der Zeitdauer der Voreinspeisung auch durch die Einstellung der Einzugsgeschwindigkeit steuern. Der Vorgang des Anspinnens beginnt mit dem Rotorstart. Mit dem Erreichen einer voreingestellten Anspinnrotordrehzahl beginnt eine Einspeisung von Fasern. Dabei tritt eine gewisse Verzögerung im Erreichen des erforderlichen Faserflusses auf und ruft gegebenenfalls eine Durchmesserabweichung nach dem Anspinner hervor. Deshalb wird die Fasereinspeisung bereits kurz vor dem Start des Fadenabzuges wieder eingeschaltet. Die Abzugsgeschwindigkeit hat dann einen Wert, der der momentanen Rotordrehzahl bei Aufrechterhaltung der gewünschten Drehung des ausgesponnenen Fadens entspricht. Bis zum Erreichen der Betriebsrotordrehzahl folgt die Abzugsgeschwindigkeit der Erhöhung der Rotordrehzahl.

Neben dem Nachlauf des Faserflusses nach Abschalten des Einzuges und dem verzögerten Anlauf nach Einschalten des Einzuges kann der Faserfluss auch bei Erhöhung der Einzugsgeschwindigkeit mit Verzögerung reagieren. Dies kann dazu führen, dass nach dem Anspinner Durchmesserabweichungen des Fadens auftreten. Um diese unerwünschten Durchmesserabweichungen zu vermeiden, wird eine so genannte Einzugsaufaddierung vorgenommen.

Beim Anspinnen wird über die Einzugsaufaddierung versucht sicherzustellen, dass zu jedem Abzugszeitpunkt 100 % der erforderlichen Fasermenge im Rotor vorhanden ist. Die Einzugsaufaddierung gleicht dabei den vorübergehenden Fehlbetrag durch eine höhere Einzugsgeschwindigkeit aus. Hierbei wird ein linearer Anstieg des Faserstromes vorausgesetzt. Die Optimierung des Anspinners setzt die Kenntnis unter anderem der Parameter: Aufaddierungslänge, Aufaddierungsmenge und Voreilzeit des Einzuges voraus, wobei die notwendige Voreilzeit des Einzuges bei vorgegebener Spinngeometrie als konstant angenommen wird. Durch geeignete technische Hilfsmittel sowie die Verwendung einer Software zur Visualisierung des Anspinnerprofiles ist man in der Lage, die Aufaddierungslänge zu ermitteln.

Aus der DE 199 55 674 A1 ist eine Anspinnvorrichtung bekannt, die zur Bestimmung des für die Kompensation der Durchmesserabweichung erforderlichen Länge der Einzugsaufaddierung aus der ermittelten Länge der Durchmesserabweichung eingerichtet ist. Hierzu wird eine vorgebbare Anzahl von Testanspinnern ohne Einzugsaufaddierung, jedoch mit reduziertem Verzug erzeugt, deren Anzahl in Abhängigkeit von der Höhe des Nennverzuges bestimmt wird.

Dabei geht die DE 199 55 674 A1 von einem Stand der Technik aus, bei dem ebenfalls der Fadendurchmesser im Bereich des Anspinners ausgewertet wird. Allerdings wird dort von vornherein mit einer Einzugsaufaddierung gearbeitet, um möglichst von Beginn an Anspinner zu erhalten, die zumindest verwertbar sind.

Als Startpunkt für die Aufaddierung wird ein Erfahrungswert herangezogen, der auf der mittleren Stapellänge basiert. Bei Stapellängenverteilungen von Naturfasern, die entsprechend schwanken, führt dies von vornherein zu einer relativ hohen Ungenauigkeit. An diesen ersten Anspinner schließt sich eine längere Optimierungsphase an, bei der zusätzliche Einflüsse, wie Auflösewalzengarnitur, Auflösewalzendrehzahl, Rotorhochlaufzeit etc., kompensiert werden sollen, was die empirische Ermittlung relativ langwierig werden lässt. Außerdem ist das Ergebnis dieser Optimierung nur mit sehr hohem Aufwand einigermaßen zufrieden stellend.

Demgegenüber stellt die DE 199 55 674 A1 einen Algorithmus vor, durch den die Länge der Dünnstelle anhand von Testanspinnern ermittelt wird, die ohne Einzugsaufaddierung hergestellt wurden. Damit diese Testanspinner mit ausgeprägter Dünnstelle am Ende des Anspinners überhaupt entstehen können, wird für diese Testanspinner der Verzug reduziert, um ein anspinnbares Fadenende zu erhalten. Diese Verzugsreduzierung muss durch einen geeigneten Algorithmus wieder herausgerechnet werden, um die tatsächlichen Werte für die Dünnstelle zu erhalten.

Grundaussage der DE 199 55 674 A1 ist, dass ausschließlich die Länge der Dünnstelle für die Ermittlung der Einzugsaufaddierung herangezogen werden soll. Dazu wird ein mittlerer Testanspinner aus einer Vielzahl einzelner Testanspinner errechnet und der Anstieg der Fadenstärke durch eine Gerade wiedergegeben, deren Schnittpunkt mit der die normale Fadenstärke wiedergebenden Horizontalen das Ende der Dünnstelle verkörpern soll. Die Distanz zwischen Beginn des Anspinners und dieser Schnittstelle wird dann als Aufaddierungslänge definiert und danach die Aufaddierung ermittelt. Diese Lösung stellt zwar eindeutig eine Verbesserung gegenüber dem zuvor charakterisierten Stand der Technik dar, ist aber hinsichtlich der Annäherung an das Optimum des Anspinners verbesserungsbedürftig. Die zur Bestimmung der Einzugsaufaddierung notwendige Aufaddierungshöhe muss jedoch anschließend empirisch ermittelt werden, was mit unerwünschten Ungenauigkeiten behaftet ist.

Wegen der auftretenden Ungenauigkeiten kann das Ergebnis dieser Messungen jedoch nicht auf andere, zur Verarbeitung des gleichen Faserbandmaterials vorgesehene Maschinen übertragen und zur Einstellung der Anspinnparameter herangezogen werden.

Alternativ kann die Bestimmung des Faserflussverhaltens unter Laborbedingungen durch Videoaufzeichnungen des Faserflusses im Faserleitkanal erfolgen. Der hohe technische Aufwand gestattet es nicht, dieses Verfahren an jeder Maschine anzuwenden. Des Weiteren ist die Bestimmung des Faserflussverhaltens bei jeder Änderung des Faserbandes erneut durchzuführen.

Darüber hinaus werden mit beiden Verfahren die tatsächlichen Auswirkungen des Faserflussverhaltens auf den Faden nicht erfasst, da die Bestimmung des Faserflusses nicht am Ort der Fadenbildung erfolgen kann, weil das Innere des Rotors zu Messzwecken im Betrieb nicht zugänglich ist. Zudem vernachlässigen beide Verfahren die im Rotor stattfindende Rückdoublierung.

Der Erfindung liegt somit die Aufgabe zugrunde, ein Verfahren zum Anspinnen des Fadens bereitzustellen, durch dass die Parametrisierung eines Anspinnvorganges vereinfacht wird sowie eine Rotorspinnmaschine vorzuschlagen, die zur Durchführung des Verfahrens eingerichtet ist.

Diese Aufgabe wird erfindungsgemäß durch ein Verfahren mit den kennzeichnenden Merkmalen des Anspruches 1 sowie durch eine Rotorspinnmaschine mit den kennzeichnenden Merkmalen des Anspruches 13 gelöst.

Gemäß Anspruch 1 ist vorgesehen, dass in der Messphase sukzessive mehr als fünf Anspinner erzeugt werden, dass die Koordinaten der Messwerte gemeinsam mit den zugehörigen Messwerten aus den einzelnen Messungen der Anspinner einer Auswertung zur Mittelung und zur Bestimmung einer Faserbandfunktion unter Berücksichtigung des für die Messwerte reduzierten Verzuges zugeführt werden, die das Faserflussverhalten in Form der jeweils dem Rotor zugeführten Faserbandmenge in Abhängigkeit vom Transportweg des Faserbandeinzuges wiedergibt, und dass aus dem rotordrehzahlabhängigen Hochlauf des Fadenabzuges mittels der Faserbandfunktion zeitversetzt die Geschwindigkeit des Faserbandeinzuges so gesteuert.wird, dass die sich aus der Faserbandfunktion ergebende Faserfehlmenge durch dynamische Einzugsaufaddierung in Höhe und Länge ausgeglichen wird.

Die nach der Messphase bestimmte Faserbandfunktion ermöglicht die Bestimmung des zu jedem Einzugsweg zur Verfügung stehenden Faserbandgewichtes und die sich aus diesem Einzugsweg ergebende momentane Geschwindigkeit des Einzuges bei beliebigen Kombinationen von Einstellungen der Spinnparameter. Dabei berücksichtigt die erfindungsgemäß bestimmte Faserbandfunktion das einer Reihe von Einflüssen unterliegende Faserflussverhalten, deren Haupteinfluss sich aus den natürlichen kurz- und langwelligen Streuungen des Faserbandes ergibt und sich im Entstehungsort des Fadens, im Spinnrotor auswirkt. Durch die Bestimmung der Faserbandfunktion kann die Parametrisierung des Anspinnvorganges erheblich vereinfacht werden, da das maßgeblich den Anspinnvorgang beeinflussende Faserflussverhalten durch diese Funktion berücksichtigt wird. Ein in besonderer Weise geschultes und erfahrenes Personal, das die Parameter empirisch bestimmen muss, beziehungsweise das Erfordernis zur Bestimmung der Parameter aufwändige Laboruntersuchungen und Messequipment, wie es im Stand der Technik notwendig ist, ist nicht erforderlich. Durch die dynamische Einzugsaufaddierung der fehlenden. Faserbandmenge, die sich am Verlauf der Faserband-funktion orientiert, wird eine hohe Qualität des Anspinners erreicht. Die Faserbandfunktion beschreibt das Faserflussverhalten am Ort der Garnbildung, im Rotor, und berücksichtigt die im Rotor stattfindende Rückdoublierung des sich bildenden Fadens.

Darüber hinaus kann aus der Faserbandfunktion ein Faserbandkennwert berechnet werden, der von einer Variation der Spinnparameter und/oder Spinnmittel unabhängig ist und das Faserflussverhalten wiedergibt. Der Faserbandkennwert dient der vereinfachenden Beschreibung der Faserbandfunktion. Daher ist eine erneute Berechnung des Faserbandkennwertes beziehungsweise Bestimmung der Faserbandfunktion nur bei einer Faserbandänderung infolge eines Partiewechsels mit anderem Faserbandmaterial erforderlich, da sich das Faserflussverhalten in Abhängigkeit vom verwendeten Faserbandmaterial verändern kann. Werden nur die Spinnparameter und/oder die Spinnmittel, wie beispielsweise der Rotor, die Auflösewalzendrehzahl, den Drehungsbeiwert oder der Verzug verändert, ohne das Faserbandmaterial zu verändern, so ist eine Wiederholung der Bestimmung des Faserbandfunktion nicht mehr erforderlich, da der Faserbandkennwert beziehungsweise die Faserbandfunktion auch für veränderte Spinnparameter, wie den Verzug, die Rotordrehzahl, den Drehungsbeiwert und dergleichen, oder Spinnmittel seine Gültigkeit behält. Durch eine Automatisierung der Bestimmung des Faserflussverhaltens und der Bestimmung der Faserbandfunktion beziehungsweise des diese beschreibenden Faserbandkennwertes kann es auch unerfahrenem Bedienpersonal ermöglicht werden, Anspinner hoher Qualität zu erzeugen, ohne eine aufwändige Optimierungsphase durchführen zu müssen. Es muss lediglich ein Vorgang eingeleitet werden, der die Bestimmung der Faserbandfunktion durchführt. Durch die Erzeugung des Fadenprofiles eines gemittelten Anspinners ist die Bestimmung eines zuverlässigen Faserbandkennwertes bereits nach wenigen in der Messphase herzustellenden Anspinnern erreichbar.

Der Zeitversatz zwischen Fadenabzug und Faserbandeinzug, der sich aus der geometrischen Struktur der am Spinnprozess beteiligten Baugruppen ergibt, kann durch Messung ermittelt werden. Hierbei können die Geschwindigkeitsverläufe des Einzugantriebes und des Abzugantriebes während der Messphase unter Berücksichtigung des Verzuges synchronisiert werden. Dadurch wird der Einfluss der beim Einschalten des Antriebes des Faserbandeinzuges auftretenden Verzögerung berücksichtigt. Die Geschwindigkeit des Einzugantriebes berechnet sich in Abhängigkeit von der Rotordrehzahl im Zeitpunkt des Abzuges, der Drehung und dem Verzug. Zur Bestimmung der Rotordrehzahl im Zeitpunkt des Abzuges kann die gemessene Drehzahlsteigerung des Rotors während des Hochlaufs herangezogen werden.

Insbesondere sollte der in der Messphase reduzierte Verzug derart gewählt werden, dass der Durchmesser des ausgesponnenen Fadens nicht kleiner als 70% des gemittelten Fadendurchmessers ist. Somit wird sichergestellt, dass die in der Messphase erzeugten Durchmesserabweichungen nach dem Anspinner eine hinreichende Ausprägung aufweisen, die eine geeignete Beurteilung des aus den Anspinnern gemittelten Anspinnerprofiles erlauben. Zu große Verzüge würden zu einem flachen Anstieg des Anspinnerprofiles nach der Dünnstelle des gemittelten Anspinners führen und ein Anspinnen erschweren, während bei zu kleinen Verzügen der Anstieg innerhalb des ersten Rotorumfanges liegt und somit der Anstieg des Anspinnerprofiles nach der Dünnstelle des gemittelten Anspinners durch diesen verdeckt wird. Vorzugsweise werden die Spinnverzüge halbiert.

Des Weiteren sollten die in der Messphase erzeugten Anspinner verworfen werden. Hierzu können die während der Messphase erzeugten Anspinner nach deren Erfassung durch eine Absaugeinrichtung abgesaugt werden. Dadurch wird gewährleistet, dass die in der Messphase mit dem reduzierten Verzug erzeugten Anspinner nicht auf die herzustellende Kreuzspule gelangen. Alternativ können die während der Messphase erzeugten Anspinner vor dem nächsten Anspinnvorgang von der Spule abgewickelt werden.

Weiterhin kann die Sensoreinrichtung vor jedem Anspinnvorgang kalibriert werden. Auf diese Weise lassen sich äußere Einflüsse, hervorgerufen beispielsweise durch Avivage oder Feinstaub und dergleichen, die die Messgenauigkeit in Form einer Grundabschattung beeinflussen, berücksichtigen.

Insbesondere sollte in der Messphase für den jeweiligen Anspinner eine Fadenlänge vermessen werden, die in Abhängigkeit vom gewählten Verzug einer Mindestfaserbandlänge entspricht. Dies dient dazu, alle auftretenden Schwankungen des Fadendurchmessers, beispielsweise Dick- und Dünnstellen des Fadens, die durch die natürlichen Durchmesserschwankungen des Faserbandes hervorgerufen werden können, oder dergleichen, über eine Fadenlänge hinweg zu erfassen, die auf Grund des gewählten Verzuges einem bestimmten Faserbandeinzug entspricht.

Vorzugsweise kann die Faserbandfunktion als eine Exponentialfunktion definiert werden, insbesondere als eine e-Funktion. Die zur Beschreibung der Faserbandfunktion zu Grunde gelegte Exponentialfunktion gibt den Verlauf des Fadenprofiles des gemittelten Anspinners genauer wieder, als die gemäß dem Stand der Technik durchgeführte Linearisierung der Fadendurchmesserabweichung im Bereich nach dem Anspinner, und ist somit besser zur Beschreibung des Faserflussverhaltens geeignet. In vorteilhafter Weiterbildung des erfindungsgemäßen Verfahrens kann die Faserbandfunktion zur Kompensation von Fadendurchmesserschwankungen in Abhängigkeit von verschiedenen Schwellwerten berechnet werden.

Gemäß Anspruch 13 wird vorgeschlagen, dass die Steuereinrichtung zur Durchführung der Messphase und der Auswertung zur Mittelung und zur Bestimmung der Faserbandfunktion eingerichtet ist. Durch die erfindungsgemäße Steuereinrichtung lässt sich der Automatisierungsgrad für das automatische Anspinnen steigern. Zudem wird die Parametrisierung des Anspinnvorganges vereinfacht und ist gegenüber dem Stand der Technik schneller durchführbar.

Hierzu kann die mindestens eine Spinnstelle als eine zur Durchführung des Verfahrens eingerichtete Pilotspinnstelle ausgeführt sein, die zur Ermittlung der Faserbandfunktion bei einer Änderung des verwendeten Faserbandes dient. An der Pilotspinnstelle kann für einen anstehenden Partiewechsel, bei dem ein Faserband mit anderen Eigenschaften zum Einsatz kommt, als das bis dahin verarbeitete Faserband, die Faserbandfunktion ermittelt werden. Aus der für das Faserband ermittelten Faserbandfunktion beziehungsweise dem diese beschreibenden Faserbandkennwert werden die Anspinnparameter bestimmt und anschließend an die Spinnstellen, an denen das neue Faserband verarbeitet werden soll, weitergeleitet. Es kann sowohl eine einzelne Spinnstelle für die gesamte Rotorspinnmaschine als auch eine Spinnstelle je Sektion der Rotorspinnmaschine als Pilotspinnstelle ausgeführt sein.

Durch die Automatisierung der Bestimmung des Faserflussverhaltens und der Berechnung des die Faserbandfunktion beschreibenden Faserbandkennwertes wird es auch unerfahrenem Bedienpersonal ermöglicht, Anspinher hoher Qualität zu erzeugen, ohne eine aufwendige Optimierungsphase durchführen zu müssen. Es muss lediglich ein Vorgang an der Steuereinrichtung eingeleitet werden, der die automatische Ermittlung der Faserbandfunktion durchführt. Durch die automatische Erzeugung des Fadenprofiles eines gemittelten Anspinners kann eine zuverlässige Faserbandfunktion beziehungsweise ein diese beschreibender Faserbandkennwert nach wenigen in der Messphase herzustellenden Anspinnern ermittelt werden.

Zur Durchführung des erfindungsgemäßen Verfahrens kann die Steuerungseinrichtung die Messung und Mittelung des Referenzfadens steuern. Der auf diese Weise ermittelte Referenzfadendurchmesser dient als Basis zur Normierung der in der nachfolgenden Messphase gemessenen Fadendurchmesser der Anspinner. Somit liegt in der Messphase ein zur Berechnung des Faserbandkennwertes zu Grunde zu legender Referenzfadendurchmesser vor, der als Grundlage bei der Beurteilung der Fadendurchmesserabweichung beim Anspinnen dient. Des Weiteren kann die Steuerungseinrichtung die Messung, Auswertung und Mittelung der Fadendurchmesser der mindestens fünf in der Messphase erzeugten Anspinner steuern. Somit erfolgt die Aufnahme, Auswertung und Bearbeitung der ermittelten Daten an einer zentralen Stelle der Rotorspinnmaschine.

Vorzugsweise kann die Steuerungseinrichtung über eine Wirkverbindung mit einer Steuervorrichtung der jeweiligen Spinnstelle verbunden sein, beispielsweise in Gestalt eines Bussystems oder durch drahtlos kommunizierende Vorrichtungen. Weiterhin kann die Rotorspinnmaschine mindestens eine Anspinnvorrichtung umfassen, in die die Steuerungseinrichtung integriert ist. Alternativ kann jede Spinnstelle eine Anspinnvorrichtung umfassen, in die die Steuerungseinrichtung integriert ist.

Weitere Einzelheiten der Erfindung werden anhand der Darstellungen der Figuren erläutert.

Es zeigt:
- Fig. 1: eine vereinfachte schematische Darstellung einer Spinnstelle einer Offenend-Rotorspinnmaschine;
- Fig. 2: ein gemitteltes Anspinnerprofil aus einer Vielzahl von Anspinnern;
- Fig. 3: das gemittelte Anspinnerprofil gemäß Fig. 2 mit darin eingezeichneten unterschiedlichen Tau-Werten;
- Fig. 4: den Verlauf eines Faserbandkennwertes für das gemittelte Anspinnerprofil;
- Fig. 5: einen Verlauf einer Faserbandfunktion für das gemittelte Anspinnerprofil.

In Fig. 1 ist schematisch in Seitenansicht eine Hälfte einer Kreuzspulen herstellenden Offenend-Rotorspinnmaschine, dargestellt.

Derartige Rotorspinnmaschinen verfügen, wie bekannt, zwischen ihren (nicht dargestellten) Endgestellen über eine Vielzahl gleichartiger Spinnstellen 1, deren Komponenten einzelmotorisch angetrieben werden. Die Spinnstelle 1 weist eine Auflöseeinrichtung 2 auf, in die mittels der Einzugswalze 4 ein Faserband 5 eingeführt wird. Der Antrieb der Einzugswalze 4 erfolgt durch einen stufenlos regelbaren Einzugsmotor 3.
Das Faserband 5 wird einer sich im Gehäuse 6 drehenden, einzelmotorisch angetriebenen Auflösewalze 7 vorgelegt, die das zugeführte Faserband 5 in einzelne Fasern 8 auflöst.

Die vereinzelten Fasern 8 gelangen durch den Faserleitkanal 9 auf die kegelförmig ausgebildete Rutschfläche 10 eines Spinnrotors 11 und von dort in die Fasersammelrille 12. Aus der Fasersammelrille 12 wird der ausgesponnene Faden 16 durch das Fadenabzugsrohr 17 hindurch in Richtung des Pfeiles 18 mithilfe einer Abzugsrichtung 19 abgezogen. Der Spinnrotor 11 ist auf einer Welle 13 befestigt, die vorzugsweise als Außenläufer eines einzelmotorischen Antriebes 14 ausgebildet ist.

Die Abzugsvorrichtung 19 für den gesponnenen Faden 16 weist ein Walzenpaar auf, zwischen denen der abzuziehende Faden 16 geführt wird. Während des normalen Spinnbetriebes folgt der Faden 16 nach der Abzugsvorrichtung 19 der unterbrochenen Linie 15 und wird fortlaufend auf eine hier nicht dargestellte Kreuzspule aufgewickelt. Zum automatischen Anspinnen wird den Spinnstellen 1 jeweils ein längs der Rotorspinnmaschine verfahrbares Anspinnaggregat zugestellt, das den automatischen Anspinnvorgang durchführt. Das Anspinnaggregat ist hier aus Vereinfachungsgründen nicht näher dargestellt. In einer alternativen Ausführung der Rotorspinnmaschine ist vorgesehen, dass jede Spinnstelle geeignete Vorrichtungen aufweist, die das automatische Anspinnen durchführen, ohne dass es des Einsatzes eines oder mehrerer verfahrbarer Anspinnaggregate bedarf.

Nach Beendigung des Anspinnvorganges kann überprüft werden, ob ein ordnungsgemäßes Anspinnen erfolgt ist. Dazu wird der Faden 16 streckenweise im Anspinnaggregat geführt, was durch die Fadenauslenkung zwischen der Abzugsvorrichtung 19 und einem Fadenführer 20 schematisch angedeutet wird. Der Faden 16 verläuft hier im nicht näher dargestellten Anspinnaggregat zwischen zwei weiteren Fadenführern 21 und 22 durch eine Sensoreinrichtung 23, mit der der Fadendurchmesser während des Anspinnvorganges fortlaufend gemessen wird. Die Prüfsignale für die längenbezogenen Fadendurchmessermesswerte werden einer Steuerungseinrichtung 24 des Anspinnaggregates zugeführt. Dem Fadenführer 20 ist ein Reiniger 25 im Fadenlauf nächgeordnet. Der Reiniger 25 umfasst eine Sensoreinrichtung 23, die das Auftreten von Durchmesserschwankungen des Fadens 16 überwacht und erforderlichenfalls ein Fadenunterbrechungssignal ausgibt. Wird von dem Reiniger 25 eine Fadenunterbrechungssignal ausgegeben, führt dies zu einer Einzugsunterbrechung des Faserbandes 5.

In alternativer Ausführung können der Reiniger 25 und die Sensoreinrichtung 23 als eine zusammengehörige Baugruppe ausgeführt sein, die an jeder Spinnstelle 1 vorgesehen ist. Die Anordnung dieser Baugruppe kann vorzugsweise im Bereich zwischen dem Fadenabzugsrohr 17 und der Abzugsvorrichtung 19 vorgesehen sein. Der ausgesponnene Faden 16 wird durch die Abzugsvorrichtung 19 unter Spannung gehalten, wodurch eine genaue Messung des Fadendurchmessers gewährleistet ist.

Die Überprüfung des Fadendurchmessers erfolgt während des Hochlaufes des Spinnrotors 11 am beschleunigten Faden 16. Nach dem Anspinnen wird der Faden 16, entsprechend der sich steigenden Spinnrotordrehzahl, mit einer zunehmenden Geschwindigkeit aus dem Fadenabzugsrohr 17 mittels der Abzugsvorrichtung 19 abgezogen. Damit die Messfrequenz der Sensoreinrichtung 23 auf die sich ändernde Geschwindigkeit des beschleunigten Fadens 16 eingestellt werden kann, werden von der von einem Antrieb 26 angetriebenen Fadenabzugswalze der Abzugsvorrichtung 19 mittels eines Sensors 27 Impulse abgegriffen. Diese Impulse geben Auskunft über die Abzugsgeschwindigkeit und die Länge des Fadens 16. Die Sensorsignale werden der Steuerungseinrichtung 24 zugeleitet, welche die Messfrequenz des Sensors 27 steuert und sie der Fadenabzugsgeschwindigkeit anpasst. Die Ermittlung der Fadenabzugsgeschwindigkeit kann alternativ beispielsweise durch eine berührungslose Messung direkt am Faden 16 erfolgen. Die Steuerungseinrichtung 24 ist mit einer Steuervorrichtung 28 der Spinnstelle 1 verbunden. Die Steuervorrichtung 28 ist über die Leitung 29 mit weiteren Modulen der Rotorspinnmaschine verbunden.

Der Vorgang des automatischen Anspinnens setzt eine optimale Parametrisierung des von dem Anspinnaggregat abzuarbeitenden Anspinnprogramms voraus. Um den Vorgang der Parametrisierung zu vereinfachen und zu automatisieren, wird erfindungsgemäß zur automatischen Parametrisierung eine Faserbandfunktion bestimmt, die das Faserflussverhalten beschreibt, wobei das Flussverhalten hauptsächlich durch die natürlichen kurz- und langwelligen Streuungen des Faserbandes 5 beeinflusst wird. Die Faserbandfunktion gibt das Faserflussverhalten in Form der jeweils dem Spinnrotor 11 zugeführten Faserbandmenge in Abhängigkeit vom Transportweg des Faserbandeinzuges wieder.

Zur Bestimmung der das Faserflussverhalten beschreibenden Faserbandfunktion wird vorab in einer Testphase zunächst eine Fadenlänge von mindestens 400 m ausgesponnen. Über diese Fadenlänge wird der Fadendurchmesser durch die Sensorvorrichtung 23 gemessen und an die Steuerungseinrichtung 24 weitergeleitet.

Aus den in der Testphase erhaltenen Messwerten für die Fadendurchmesser wird ein Mittelwert gebildet, der zur weiteren Beurteilung als Referenzfadendurchmesser herangezogen wird. Der Referenzfadendurchmesser, der einen Fadendurchmesser von 100 % repräsentiert, wird zur Normierung von nachfolgend gemessenen Fadendurchmessern verwendet. Für den erforderlichen Anspinner des herzustellenden Referenzfadens wird die Einzugsaufaddierung während der Testphase in aus dem Stand der Technik bekannten Weise eingestellt (Raasch et. al. "Automatisches Anpinnen beim OE-Rotorspinnen", Melliand Textilberichte 4/1989, Seiten 251-256).

Die nachfolgende Messphase wird im Gegensatz zur vorangehenden Testphase ohne Einzugsaufaddierung durchgeführt. Um das Anspinnen ohne Einzugsaufaddierung zu ermöglichen, wird der Verzug reduziert, wobei der Fadendurchmesser der nach dem Anspinner entstehenden Durchmesserabweichung nicht weniger als 70 % des Referenzfadendurchmessers betragen sollte. Im vorliegenden Ausführungsbeispiel wird der Verzug um 50 % reduziert, indem die Einzugsgeschwindigkeit des Faserbandes 5 verdoppelt wird.

Damit gewährleistet ist, dass mit dem Beginn des Fadenabzuges stets die erforderliche Fasermenge zum Ausspinnen im Spinnrotor 11 bereit steht, muss der Einzug dem Abzug um eine definierte Zeitspanne vorauseilen. Der Verlauf der Hochlauffunktion des Einzugmotors 3 folgt nahezu exakt dem Verlauf der Hochlauffunktion des Antriebes 26 der Abzugsvorrichtung 19. Um den übereinstimmenden Geschwindigkeitsverlauf sowie die damit verbundene Genauigkeit der nachfolgenden Messungen in der Messphase sicherzustellen, werden die Geschwindigkeiten des Einzugmotors 3 und des Antriebes 26 synchronisiert. Die Einzugsgeschwindigkeit v_{Einzug} berechnet sich gemäß der Formel: ${v}_{Einzug} = \frac{{n}_{Rotor}}{Drehung * Verzug} .$

Hierin beschreiben die "Drehung" die Anzahl der Drehungen auf 1 Meter Faden 16 und n_{Rotor} die Rotordrehzahl im Zeitpunkt des Abzuges. Die Berechnung der Einzugsgeschwindigkeit v_{Einzug} setzt somit die Kenntnis der Rotordrehzahl n_{Rotor(StartAbzug)} im Zeitpunkt des Abzuges des Fadens 16 voraus. Die Ermittlung der Rotordrehzahl n_{Rotor(StartAbzug)} erfolgt durch eine Berechnung der zu erwartenden Rotordrehzahl in Abhängigkeit von der Drehzahlsteigerung nach folgender Formel: ${n}_{Rotor \left(StartAbzug\right)} = {n}_{Rotor \left(StartEinzug\right)} + \left({n}_{Rotor \left(Steigung\right)}*Voreilzeit\right) .$

Hierin gibt n_{Rotor(StartAbzug)} die zu ermittelnde Rotordrehzahl im Zeitpunkt des Beginns des Abzuges wieder, n_{Rotor(StartEinzug)} die Rotordrehzahl im Zeitpunkt des Beginns des Einzuges und n_{Rotor(Steigung)} beschreibt die Zunahme der Rotordrehzahl über den Zeitraum des Hochlaufens des Spinnrotors 11 bis zum Erreichen der Betriebsdrehzahl hinweg. Die Voreilzeit gibt die Zeitspanne an, um die der Einzugmotor 3 gegenüber dem Antrieb 26 der Abzugsvorrichtung 19 vorauseilen muss, um Fasermaterial für den Anspinner bereitzustellen.

Vor dem Beginn der Messphase und nach jeder erfolgten Messung während der Messphase wird eine Kalibrierung der Sensorvorrichtung 23 durchgeführt. Dies geschieht derart, dass mit der Sensorvorrichtung 23 eine Messung durchgeführt wird, ohne dass dieser der Faden 16 zugeführt wird, um so die bestehende Grundabschattung auf Grund von Avivage oder sonstigen Verunreinigungen, wie feiner Staubpartikel und dergleichen, zu bestimmen. Auf diese Weise werden die das Messergebnis beeinflussenden Einflüsse bei den nachfolgenden Messungen des Fadendurchmessers mittels der Sensoreinrichtung 23 berücksichtigt.

Zur Durchführung der nachfolgend beschriebenen Messphase werden der Antrieb der aufzuspulenden Kreuzspule und der Fadenführer 20 außer Betrieb gesetzt. Die in der Messphase erzeugten Anspinner und die sich an die Anspinner anschließenden Fadenlängen werden über das Fadenabzugsrohr 17 abgeführt. Auf diese Weise wird sichergestellt, dass der während der Messphase neu ausgesponnene Faden 16 mit der halben Garnnummer nicht als Anspinnfaden verwendet wird.

Die Messphase beginnt mit dem Start des Abzuges des Fadens 16, wenn der Rotor 11 die für das Anspinnen erforderliche Mindestdrehzahl erreicht hat. Dabei werden cirka 7 Meter des Fadens 16 ausgesponnen und dessen Fadendurchmesser über die Sensorvorrichtung 23 aufgezeichnet. Anschließend werden jeweils die gemittelten Messwerte der Fadendurchmesser der Messphase mittels des bereits in der Testphase bestimmten Referenzfadendurchmessers normiert.

Die gesamte Messphase wird mindestens 5mal wiederholt, um eine aussagekräftige Faserbandfunktion bestimmen zu können. Aus den aufgezeichneten und normierten Fadendurchmesserwerten der Anspinner wird ein gemittelter Anspinner gebildet. Zur weiteren Auswertung bleibt dabei die Fadenlänge vor dem gemittelten Anspinner unberücksichtigt und fließt in die nachfolgende Bestimmung der Faserbandfunktion nicht ein. Zur Auswertung wird nunmehr ein Fadenprofil herangezogen, das mit dem gemittelten Anspinner beginnt, wie in Fig. 2 dargestellt.

Der gemittelte Anspinner weist in seinem Verlauf des Fadenprofiles eine deutliche Durchmesserabweichung auf, aus deren Verlauf nachfolgend die das Faserflussverhalten beschreibende Faserbandfunktion berechnet wird. Der Verlauf des Fadenprofiles des gemittelten Anspinners im Bereich der Durchmesserabweichung lässt sich im Wesentlichen durch den Verlauf einer Exponentialfunktion, insbesondere einer e-Funktion wiedergeben. In Fig. 5 sind der Verlauf des Fadenprofiles des gemittelten Anspinners und der Verlauf der entsprechenden Faserbandfunktion dargestellt.

Zur Bestimmung der Faserbandfunktion wird zunächst die X- und Y-Koordinate des Minimalwertes des Fadenprofiles des gemittelten Anspinners ermittelt. Anschließend erfolgt die Berechnung von Schwellwerten Y für verschiedene prozentuale Abweichungen vom Referenzfadendurchmesser. Die Schwellwerte Y repräsentieren verschiedene prozentuale Fadendurchmesser in Abhängigkeit von verschiedenen Tau-Werten. Die Tau-Werte beschreiben den Verlauf der Exponentialfunktion für einen Wertebereich von Tau= 1 bis 5. So entspricht der Wert Tau=1 dem Erreichen eines Fadendurchmessers von 63%. Die Berechnung des Schwellwertes Y erfolgt nach der Formel: $Y \left(Tau\right) = \left(1-{e}^{- Tau}\right) * {Fadenmittel}_{Rotorhochlauf} .$

Der Wert für das Fadenmittel_{Rotorhochlauf} ergibt sich aus dem gemittelten Fadendurchmesser, der am Ende des Rotorhochlaufes in der Messphase gemessen wird, der zur Normierung auf den Referenzfadendurchmesser bezogen wird. Die Berechnung erfolgt gemäß der Formel: ${Fadenmittel}_{Rotorhochlauf} = \frac{gemittelter Fadendurchmesser nach Rotorhochlauf}{Referenzfadendurchmesser} .$

Nachdem die Schwellwerte Y für verschiedene Werte von Tau berechnet wurden, werden die berechneten Schwellwerte Y mit dem tatsächlichen Verlauf des Fadenprofiles des gemittelten Anspinners verglichen. Hierzu wird bei einer Überschreitung der berechneten Schwellwerte Y die korrespondierende X-Koordinate aus dem den Verlauf des Fadenprofiles des gemittelten Anspinners wiedergebenden Diagramm (Fig. 3) ermittelt. Auf diese Weise wird für jeden Tau-Wert ein korrespondierender X-Wert ermittelt.

Um diese Zwischenergebnisse in einen vergleichbaren Zusammenhang zu transferieren, wird zunächst die Fadenlänge s als Funktion in Abhängigkeit von den Schwellwerten Y und den ermittelten Werten der X-Köordinate des jeweiligen Schwellwertes Y für die jeweiligen Tau-Werte berechnet. Die Fadenlänge s gibt den Abstand zwischen dem geringsten Fadendurchmesser und der X-Koordinate beim Überschreiten des jeweiligen Schwellwertes Y wieder. Die Berechnung erfolgt gemäß nachfolgender Faserbandfunktion: $s \left(X, Y\right) = \frac{X \left(Tau\right)}{\left(ln⁢\left(1-\left(\frac{Y \left(Tau\right)}{{Fadenmittel}_{Rotorhochlauf}}\right)\right)*\left(-1\right)\right)} .$

Anschließend wird aus allen mittels der Faserbandfunktion berechneten Fadenlängen s(X, Y) ein Fadenlängenmittelwert s_{M} gebildet. Der Fadenlängenmittelwert s_{M} wird durch den in der Messphase verwendeten reduzierten Verzug dividiert, woraus sich ein Faserbandkennwert s_{FBK}(X, Y) für einen Wert Tau=1 ergibt. Hierzu werden, wie in Fig. 4 dargestellt, die gemäß der Faserbandfunktion s (X, Y) bestimmten Faserbandkennwert s_{FKB}(X, Y) über die Anzahl der Anspinnversuche aufgetragen. Der sich in etwa ab dem zehnten Anspinnversuch ergebende Faserbandkennwert bewegt sich um einen konstanten Wert, so dass der Faserbandkennwert als näherungsweise konstant angenommen werden kann.

Über den Faserbandkennwert lässt sich nunmehr für jeden Einzugsweg s_{Einzug} des Faserbandes 5 das zur Verfügung stehende Faserbandgewicht IST_{Faserbandgewicht} berechnen. Die Berechnung erfolgt gemäß der Formel: ${Ist}_{Faserbandgewicht} = \frac{1000}{Vorgarnnummer} * {\left(1-{e}^{\left(\frac{- {S}_{einzug}}{Faserbandkennwert}\right)}\right)}^{2} .$

Um sicherzustellen, dass beim Anspinnen zu jedem Abzugszeitpunkt die aktuell benötigte Fasermenge im Spinnrotor 11 vorhanden ist, muss, wie bereits beschrieben, der Einzugmotor 3 dem des Antrieb 26 der Abzugsvorrichtung 19 um die erforderliche Auskämmzeit vorauseilen. Grundsätzlich folgt die Antriebsfunktion des Einzugmotors 3 der Antriebsfunktion des Antriebes 26. Hierzu ist es erforderlich, die Antriebsfunktion des Antriebes 26 der Abzugsvorrichtung 19 für die Antriebsfunktion des Einzugmotors 3 nachzubilden. Dabei sind neben der Beschleunigungsfunktion auch Funktionszusätze zu berücksichtigen, wie zum Beispiel die Zusatzdrehung, die zu einer Verringerung der Abzugsgeschwindigkeit gegenüber der Rotordrehzahlen n_{Rotor} führt, wenn es aufgrund der niedrigeren Rotordrehzahlen beim Anspinnen dazu kommt, dass die Spinnspannung auf dem Faden 16 geringer als normal ist, wodurch die Reibung und damit der Falschdrahteffekt an der Abzugsdüse für einen stabilen Laufzustand nicht ausreichend ist. Die Antriebsfunktion des Einzugmotors 3 wird mittels der Faserbandfunktion s(X, Y) ermittelt.

Da die Abzugsgeschwindigkeit v_{Abzug} des Fadens 16 und die Beschleunigung des Abzuges zu jedem Zeitpunkt bekannt sind, und somit auch der Abzugsweg s_{Abzug}, wird die Einzugsgeschwindigkeit in Abhängigkeit vom Abzugweg s_{Abzug} und der für das Ausspinnen einer Teilstrecke erforderlichen Zeit t_{Teilstrecke} des Faserbandes 5 bestimmt. Zu jedem Abzugsweg s_{Abzug} des Fadens 16 wird aus dem aktuell ausgekämmten Faserbandgewicht IST_{Faserbandgewicht}, welches sich nach der zuvor genannten Formel berechnet, und dem Soll-Gewicht, das sich aus dem Kehrwert der Garnnummer ergibt, der Fadeneinzugsweg s_{Einzug} ermittelt. Der Fadenabzugsweg s_{Einzug} bestimmt sich gemäß: ${s}_{Einzug} = \frac{{Ist}_{Faserbandgewicht}}{Sollgewicht} = {Ist}_{Faserbangewicht} * Garnnummer .$

Aus dem Fadenabzugsweg s_{Abzug} und der momentanen Abzugsgeschwindigkeit v_{Abzug} wird die Zeit t_{Teilstrecke} für das Ausspinnen einer Teilstrecke ermittelt. Die Zeit t_{Teilstrecke} für das Ausspinnen einer Teilstrecke berechnet sich wie folgt: ${t}_{Teilstrecke} = \frac{{s}_{Abzug}}{{v}_{Abzug}} .$

Aus der so berechneten Zeit t_{Teilstrecke} und dem Einzugsweg S_{Einzug} des Faserbandeinzuges lässt sich die momentane Einzugsgeschwindigkeit v_{Einzug} des Faserbandes 5 berechnen. Demgemäß. berechnet sich die Einzugsgeschwindigkeit des Faserbandes 5 nach der Formel: ${v}_{Einzug} = \frac{{s}_{Einzug}}{{t}_{Teilstrecke}} .$

Somit lassen sich die für das automatische Anspinnen erforderlichen Parameter aus der automatisch bestimmten Faserbandfunktion beziehungsweise dem aus der Faserbandfunktion automatisch ermittelten Faserbandkennwert bestimmen, wobei der Faserbandkennwert unabhängig von einer Änderung der Spinnparameter oder der Spinnmittel, beispielsweise bei einer Verwendung eines Rotors mit einem größerem oder einem kleinerem Durchmesser als dem zur Berechnung des Faserbandkennwertes verwendeten, als Grundlage zur automatischen Bestimmung der Anspinnparameter herangezogen werden kann.

## Patentansprüche

1. Verfahren zum Anspinnen des Fadens an einer mehrere Spinnstellen (1) umfassenden Rotorspinnmaschine, bei der den Spinnrotoren ein von einem Faserbandeinzug aus einem Bandvorrat geliefertes und mittels einer Auflösevorrichtung aufgelöstes Faserband als Einzelfaserstrom zugeführt wird und der im Spinnrotor ersponnene Faden von einer Abzugseinrichtung aus dem Spinnrotor abgezogen wird, mit mindestens einer Steuerungseinrichtung (24) zur Erfassung und Auswertung von Daten eines automatischen Anspinnvorgangs an mindestens einer Spinnstelle (1) sowie mindestens einer Sensoreinrichtung (23) zum Messen des Fadendurchmessers und zum Erfassen der Lage des zugehörigen Messpunktes eines während des Anspinnvorganges erzeugten Anspinners, wobei mittels der Steuereinrichtung (24) in einer Messphase die sukzessive Erzeugung von mehreren Anspinnern ohne Einzugsaufaddierung und mit reduziertem Verzug gesteuert wird,
- wobei in der Messphase sukzessive mehr als fünf Anspinner erzeugt werden, **dadurch gekennzeichnet,**
- **dass** die Koordinaten der Messwerte gemeinsam mit den zugehörigen Messwerten aus den einzelnen Messungen der Anspinner einer Auswertung zur Mittelung und zur Bestimmung einer Faserbandfunktion unter Berücksichtigung des für die Messwerte reduzierten Verzuges zugeführt werden, die das Faserflussverhalten in Form der jeweils dem Rotor zugeführten Faserbandmenge in Abhängigkeit vom Transportweg des Faserbandeinzuges wiedergibt, und
- **dass** aus dem rotordrehzahlabhängigen Hochlauf des Fadenabzuges mittels der Faserbandfunktion zeitversetzt die Geschwindigkeit des Faserbandeinzuges so gesteuert wird, dass die sich aus der Faserbandfunktion ergebende Faserfehlmenge durch dynamische Einzugsaufaddierung in Höhe und Länge ausgeglichen wird.

2. Verfahren nach Anspruch 1, **dadurch gekennzeichnet, dass** aus der Faserbandfunktion ein Faserbandkennwert berechnet wird, der von einer Variation der Spinnparameter und/oder der Spinnmittel unabhängig ist und das Faserflussverhalten wiedergibt.

3. Verfahren nach einem der Ansprüche 1 oder 2, **dadurch gekennzeichnet, dass** der Zeitversatz zwischen Fadenabzug und Faserbandeinzug, der sich aus der geometrischen Struktur der am Spinnprozess beteiligten Baugruppen ergibt, durch Messung ermittelt wird.

4. Verfahren nach einem der Ansprüche 1 bis 3, **dadurch gekennzeichnet, dass** die Geschwindigkeitsverläufe des Einzugsantriebes und des Abzugsantriebes während der Messphase unter Berücksichtigung des Verzuges synchronisiert werden.

5. Verfahren nach einem der Ansprüche 1 bis 4, **dadurch gekennzeichnet, dass** die in der Messphase erzeugten Anspinner verworfen werden.

6. Verfahren nach Anspruch 5, **dadurch gekennzeichnet, dass** die während der Messphase erzeugten Anspinner nach deren Erfassung durch eine Absaugeinrichtung abgesaugt werden.

7. Verfahren nach Anspruch 5, **dadurch gekennzeichnet, dass** die während der Messphase erzeugten Anspinner nach deren
Erfassung von der Spule abgewickelt werden.

8. Verfahren nach einem der Ansprüche 1 bis 7, **dadurch gekennzeichnet, dass** vor jedem Anspinnvorgang die Sensoreinrichtung (23) kalibriert wird.

9. Verfahren nach einem der Ansprüche 1 bis 8, **dadurch gekennzeichnet, dass** der in der Messphase reduzierte Verzug derart gewählt wird, dass der ausgesponnene Fadendurchmesser nicht kleiner als 70 % des gemittelten Fadendurchmessers der Testphase wird.

10. Verfahren nach einem der Ansprüche 1 bis 9, **dadurch gekennzeichnet, dass** in der Messphase für den jeweiligen Anspinner eine Fadenlänge vermessen wird, die in Abhängigkeit vom gewählten Verzug einer Mindestfaserbandlänge entspricht.

11. Verfahren nach einem der Ansprüche 1 bis 10, **dadurch gekennzeichnet, dass** die Faserbandfunktion als Exponentialfunktion definiert wird.

12. Verfahren nach einem der Ansprüche 1 bis 11, **dadurch gekennzeichnet, dass** die Faserbandfunktion zur Kompensation von Fadendurchmesserschwankungen in Abhängigkeit von verschiedenen Schwellwerten (Y) berechnet wird.

13. Rotorspinnmaschine zur Durchführung eines Verfahrens nach einem der Ansprüche 1 bis 12, mit mehreren Spinnstellen, mindestens einer Steuerungseinrichtung (24) zur Erfassung und Auswertung von Daten eines automatischen Anspinnvorgangs an mindestens einer Spinnstelle (1) sowie mindestens eine Sensoreinrichtung (23) zum Messen des Fadendurchmessers und zum Erfassen der Lage des zugehörigen Messpunktes eines während des Anspinnvorganges erzeugten Anspinners, wobei die Textilmaschine eine Steuereinrichtung (24) aufweist, die dazu eingerichtet ist, in einer Messphase die sukzessive Erzeugung von mehreren Anspinnern ohne eine Einzugsaufaddierung und mit reduziertem Verzug zu steuern, **dadurch gekennzeichnet, dass** die Steuerungseinrichtung (24) zur automatischen Durchführung der Messphase und zur Auswertung und Mittelung zur Bestimmung der Faserbandfunktion, die das Faserflussverhalten in Form der jeweils dem Rotor zugeführten Fasermange in Abhängigkeit von Transportweg des Faserbandeinzuges wiedergibt, eingerichtet ist.

14. Rotorspinnmaschine nach Anspruch 13, **dadurch gekennzeichnet, dass** die Steuerungseinrichtung (24) über eine Wirkverbindung mit einer Steuervorrichtung (28) der jeweiligen Spinnstelle (1) verbunden ist.

15. Rotorspinnmaschine nach einem der Ansprüche 13 oder 14, **dadurch gekennzeichnet, dass** die Rotorspinnmaschine mindestens eine Anspinnvorrichtung umfasst, in die die Steuerungseinrichtung (24) integriert ist.

16. Rotorspinnmaschine nach einem der Ansprüche 13 oder 14, **dadurch gekennzeichnet, dass** jede Spinnstelle eine Anspinnvorrichtung umfasst, in die die Steuerungseinrichtung (24) integriert ist.

## Claims

1. Method for piecing the thread at a rotor spinning machine comprising a plurality of spinning stations (1), in which a fibre band supplied by a fibre band feed from a band supply and opened by means of an opening mechanism is supplied as a single fibre flow to the spinning rotors and the thread spun in the spinning rotor is drawn off by a draw-off device from the spinning rotor, comprising at least one control device (24) for detecting and evaluating data from an automatic piecing process at at least one spinning station (1) as well as at least one sensor device (23) for measuring the thread diameter and for detecting the position of the associated measuring point of a piecer produced during the piecing process, the successive production of a plurality of piecers being controlled by means of the control device (24) in a measuring phase without feed addition and with reduced drafting, wherein in the measuring phase, successively more than five piecers are produced,
**characterised in that**
- the coordinates of the measurement values together with the associated measurement values from the individual measurements of the piecers are supplied for an evaluation for averaging and for determining a fibre band function taking into account the drafting reduced for the measurement values, which reflects the fibre flow behaviour in the form of the respective fibre band quantity supplied to the rotor as a function of the transport path of the fibre band feed, and
- the speed of the fibre band feed is controlled in a delayed manner from the run-up of the thread draw-off, which is dependent on the rotor speed, by means of the fibre band function, in such a way that the fibre shortfall quantity being produced from the fibre band function is compensated by dynamic feed addition with respect to height and length.

2. Method according to claim 1, **characterised in that** a fibre band characteristic value is calculated from the fibre band function and is independent of a variation of the spinning parameters and/or the spinning means and reflects the fibre flow behaviour.

3. Method according to either of claims 1 or 2, **characterised in that** the time delay between the thread draw-off and fibre band feed, which is produced from the geometric structure of the assemblies involved in the spinning process, is determined by measurement.

4. Method according to any one of claims 1 to 3, **characterised in that** the speed courses of the feed drive and the draw-off drive are synchronised during the measuring phase taking into account the draft.

5. Method according to any one of claims 1 to 4, **characterised in that** the piecers produced in the measuring phase are discarded.

6. Method according to claim 5, **characterised in that** the piecers produced during the measuring phase are extracted by a suction device after they have been detected.

7. Method according to claim 5, **characterised in that** the piecers produced during the measuring phase are unwound from the bobbin after they have been detected.

8. Method according to any one of claims 1 to 7, **characterised in that** the sensor device (23) is calibrated before each piecing process.

9. Method according to any one of claims 1 to 8, **characterised in that** the draft reduced in the measuring phase is selected such that the spun thread diameter is not smaller than 70% of the averaged thread diameter of the test phase.

10. Method according to any one of claims 1 to 9, **characterised in that** a thread length is measured in the measuring phase for the respective piecer and as a function of the selected draft corresponds to a minimum fibre band length.

11. Method according to any one of claims 1 to 10, **characterised in that** the fibre band function is defined as an exponential function.

12. Method according to any one of claims 1 to 11, **characterised in that** the fibre band function is calculated to compensate thread diameter fluctuations as a function of various threshold values (Y).

13. Rotor spinning machine for carrying out a method according to any one of claims 1 to 12, with a plurality of spinning stations, at least one control device (24) for detecting and evaluating data of an automatic piecing process at at least one spinning station (1) as well as at least one sensor device (23) for measuring the thread diameter and for detecting the position of the associated measurement point of a piecer produced during the piecing process, the textile machine having a control device (24) which is set up to control the successive production in a measuring phase of a plurality of piecers without a feed addition and with reduced drafting, **characterised in that** the control device (24) is set up to automatically carry out the measuring phase and for evaluation and averaging to determine the fibre band function, which represents the fibre flow behaviour in the form of the respective amount of fibre supplied to the rotor as a function of the transport path of the fibre band feed.

14. Rotor spinning machine according to claim 13, **characterised in that** the control device (24) is connected via an operative connection to a control mechanism (28) of the respective spinning station (1).

15. Rotor spinning machine according to either of claims 13 or 14, **characterised in that** the rotor spinning machine comprises at least one piecing mechanism, into which the control device (24) is integrated.

16. Rotor spinning machine according to either of claims 13 or 14, **characterised in that** each spinning station comprises a piecing mechanism, into which the control device (24) is integrated.

## Revendications

1. Procédé de rattachement du fil sur une machine de filage à rotors équipée de plusieurs postes de filage (1) et dans laquelle un ruban de fibres, fourni par un élément d'insertion de rubans de fibres à partir d'une réserve en rubans, et détaché au moyen d'un dispositif d'ouverture, est délivré aux rotors de filage sous la forme d'un flux de fibres individuelles, sachant que le fil, filé dans le rotor de filage, est extrait dudit rotor de filage par un système d'extraction, comprenant au moins un système de commande (24) conçu pour saisir et interpréter des données d'une opération de rattachement automatique au niveau d'au moins un poste de filage (1), ainsi qu'au moins un système de détection (23) conçu pour mesurer le diamètre du fil et pour détecter la position du point de mesure associé d'une amorce de rattachement produite au cours de ladite opération de rattachement, la production successive de plusieurs amorces de rattachement étant commandée au moyen dudit système de commande (24), durant une phase de mesure, sans surcroît d'alimentation et avec étirage réduit,
- des amorces de rattachement, dont le nombre est supérieur à cinq, étant successivement produites durant ladite phase de mesure, **caractérisé par le fait**
- **que** les coordonnées des valeurs mesurées sont vouées, conjointement aux valeurs mesurées associées émanant des mesures individuelles des amorces de rattachement, à une interprétation visant à établir une moyenne et à déterminer, avec prise en compte de l'étirage réduit pour lesdites valeurs mesurées, une fonction de ruban de fibres qui reproduit le comportement du flux de fibres sous la forme de la quantité de ruban de fibres respectivement délivrée au rotor, d'une manière tributaire du trajet de transport de l'élément d'insertion du ruban de fibres, et
- **que**, sur la base de la marche à plein régime de l'extraction du fil, tributaire de la vitesse de rotation dudit rotor, la vitesse dudit élément d'insertion du ruban de fibres est commandée avec décalage temporel, au moyen de ladite fonction de ruban de fibres, de façon telle que la hauteur et la longueur de la quantité de fibres manquante, résultant de ladite fonction de ruban de fibres, soient compensées par surcroît d'alimentation dynamique.

2. Procédé selon la revendication 1, **caractérisé par le fait qu'**une valeur caractéristique du ruban de fibres, calculée sur la base de la fonction de ruban de fibres, est indépendante d'une variation des paramètres de filage et/ou des moyens de filage, et reproduit le comportement du flux de fibres.

3. Procédé selon l'une des revendications 1 ou 2, **caractérisé par le fait que** le décalage temporel entre l'extraction du fil et l'insertion du ruban de fibres, qui résulte de la structure géométrique des groupes structurels prenant part au processus de filage, est déterminé par mesure.

4. Procédé selon l'une des revendications 1 à 3, **caractérisé par le fait que** les allures de vitesse de l'entraînement d'insertion et de l'entraînement d'extraction sont synchronisées, durant la phase de mesure, avec prise en compte de l'étirage.

5. Procédé selon l'une des revendications 1 à 4, **caractérisé par** un rejet des amorces de rattachement produites durant la phase de mesure.

6. Procédé selon la revendication 5, **caractérisé par le fait que** les amorces de rattachement produites durant la phase de mesure sont évacuées par aspiration, à l'issue de leur détection, par l'intermédiaire d'un système d'évacuation par aspiration.

7. Procédé selon la revendication 5, **caractérisé par le fait que** les amorces de rattachement, produites durant la phase de mesure, sont dévidées de la bobine à l'issue de leur détection.

8. Procédé selon l'une des revendications 1 à 7, **caractérisé par le fait que** le système de détection (23) est calibré avant chaque opération de rattachement.

9. Procédé selon l'une des revendications 1 à 8, **caractérisé par le fait que** l'étirage, réduit durant la phase de mesure, est sélectionné de telle sorte que le diamètre du fil, à filage achevé, ne devienne pas inférieur à 70 % du diamètre de fil moyenné de la phase de test.

10. Procédé selon l'une des revendications 1 à 9, **caractérisé par le fait qu'**une longueur de fil, mesurée durant la phase de mesure pour l'amorce de rattachement considérée, correspond à une longueur minimale de ruban de fibres d'une manière tributaire de l'étirage sélectionné.

11. Procédé selon l'une des revendications 1 à 10, **caractérisé par le fait que** la fonction de ruban de fibres est définie comme une fonction exponentielle.

12. Procédé selon l'une des revendications 1 à 11, **caractérisé par le fait que** la fonction de ruban de fibres est calculée d'une manière tributaire de différentes valeurs de seuil (Y), en vue de compenser des fluctuations de diamètre du fil.

13. Machine de filage à rotors, dévolue à la mise en oeuvre d'un procédé conforme à l'une des revendications 1 à 12, comprenant plusieurs postes de filage, au moins un système de commande (24) conçu pour saisir et interpréter des données d'une opération de rattachement automatique au niveau d'au moins un poste de filage (1), ainsi qu'au moins un système de détection (23) conçu pour mesurer le diamètre du fil et pour détecter la position du point de mesure associé d'une amorce de rattachement produite au cours de ladite opération de rattachement, la machine textile étant équipée d'un système de commande (24) agencé en vue de commander, durant une phase de mesure, la production successive de plusieurs amorces de rattachement, sans surcroît d'alimentation et avec étirage réduit, **caractérisée par le fait que** le système de commande (24) est agencé en vue de l'exécution automatique de la phase de mesure, et de l'interprétation et de l'établissement d'une moyenne ciblant la détermination de la fonction de ruban de fibres qui reproduit le comportement du flux de fibres, sous la forme de la quantité de fibres respectivement délivrée au rotor, d'une manière tributaire du trajet de transport de l'élément d'insertion du ruban de fibres.

14. Machine de filage à rotors, selon la revendication 13, **caractérisée par le fait que** le système de commande (24) est raccordé, par l'intermédiaire d'une liaison opérante, à un dispositif de commande (28) du poste de filage (1) considéré.

15. Machine de filage à rotors, selon l'une des revendications 13 ou 14, **caractérisée par le fait que** ladite machine de filage à rotors inclut au moins un dispositif de reprise de filage, dans lequel le système de commande (24) est intégré.

16. Machine de filage à rotors, selon l'une des revendications 13 ou 14, **caractérisée par le fait que** chaque poste de filage inclut un dispositif de reprise de filage, dans lequel le système de commande (24) est intégré.
